# EUROPÄISCHE PATENTSCHRIFT

(11) **EP 2 237 841 B1**
(45) Veröffentlichungstag und Bekanntmachung des Hinweises auf die Patenterteilung: **20.06.2018**
(21) Anmeldenummer: 08708073.5
(22) Anmeldetag: 22.01.2008
(51) Int. Cl.: A62B 35/04

(54) **ABSTURZSICHERUNGSGERÄT MIT SEILANTRIEBSMECHANISMUS**
CRASH SAFETY DEVICE HAVING A ROPE DRIVE MECHANISM
DISPOSITIF DE SÉCURITÉ CONTRE LES RISQUES DE CHUTE AVEC MÉCANISME D'ENTRAÎNEMENT DE CÂBLE

(43) Veröffentlichungstag der Anmeldung: 13.10.2010
(73) Patentinhaber: AMOVA S.à.r.l, 9779 Lentzweiler (LU)
(72) Erfinder: BORN, Jean-Luc, L-9779 Lentzweiler (LU); CLOSE, Sebastien, B-6688 Longchamps (BE); ARENS, Frédéric, B-4780 St. Vith (BE); GROSSMANN, Richard, 54617 Lützkampen (DE); KREUZER, Armin, 66557 Illingen (DE); DAHNER, Jean-Claude, B-4770 Born (BE)
(74) Vertreter: Dennemeyer & Associates S.A.
(86) Internationale Anmeldenummer: PCT/EP2008/050708
(87) Internationale Veröffentlichungsnummer: WO 2009/092438

(56) Entgegenhaltungen:
- EP-A- 0 247 818
- DE-A1- 2 408 821
- GB-A- 1 552 667
- US-A- 5 762 282

## Beschreibung

Die Erfindung bezieht sich auf ein Absturzsicherungsgerät mit einem Sicherungsseil, das im Falle eines Absturzes einer gesicherten Person blockierbar ist. Desweiteren betrifft die Erfindung einen Antriebsmechanismus für ein Sicherungsseil eines Absturzsicherungsgerätes.

Solche Absturzsicherungsgeräte sind im Stand der Technik bekannt, siehe z.B. die GB Patentschrift 1552667 und auch die EP Patentanmeldung 0 247 818. Diese Geräte besitzen eine in einem Gehäuse drehbar gelagerte Trommel zum Auf- und Abwickeln des Sicherungsseiles. Beim Abwickeln wird eine Rückholfeder gespannt, die das Seil wieder aufwickelt wenn die Person das Seil freigegeben hat. In der Trommel befindet sich eine Blockiervorrichtung, die das weitere Abwickeln des Seiles verhindert, falls eine Person, die sich an das Seil angeschlossen hat, plötzlich abstürzt. Das Seil an das die Person sich anschliessen kann ragt durch eine Öffnung am unteren Ende des Absturzsicherungsgerätes heraus und ist mit einem Anschlusshaken versehen.

Das bekannte Absturzsicherungsgerät, manchmal auch als Höhensicherungsgerät bezeichnet, hängt üblicherweise an der Decke einer Fabrikhalle oder dergleichen, und der Anschlusshaken des Gerätes befindet sich normalerweise in oberster Stellung bedingt durch die interne Rückholfeder des Gerätes. Zum Erreichen des Anschlusshakens hängt üblicherweise eine Leine an dem Anschlusshaken, mittels welcher das Seil nach unten zu ziehen und das Sicherungsseil abzuwickeln ist, damit die zu sichernde Person sich an das Gerät anschliessen kann. Die herkömmliche Leine behindert permanent die Arbeit in der Fabrikhalle. Der Anschlusshaken könnte auch mittels eines Hubsteigers erreicht werden, aber diese Möglichkeit wäre besonders aufwendig.

Aufgabe der Erfindung ist es allgemein ein Absturzsicherungsgerät zu schaffen, das ohne Leine zum Herunterziehen des Anschlusshaken auskommen kann und an das sich eine zu sichernde Person einfach anschliessen kann.

US 5,762,282 beschreibt einen fernsteuerbaren, versenkbaren Rettungsleinenverlängerer mit einem daran angebrachten Elektromotor, um eine angetriebene Ausgabe und ein Zurückziehen der Rettungsleine an einen darunter liegenden Benutzer bereitzustellen.

Die vorliegende Erfindung stellt einen Antriebsmechanismus nach Anspruch 1 sowie ein Absturzsicherungsgerät nach Anspruch 16 zur Verfügung. Bevorzugte Ausführungsformen sind in den Unteransprüchen und der Beschreibung beschrieben.

Allgemein beschrieben wird ein Absturzsicherungsgerät mit einem auf eine Trommel aufgewickelten Sicherungsseil, einer Rückholfeder, die beim Abwickeln des Seiles von der Trommel zu spannen ist, und einer Sperrvorrichtung zum Blockieren der Trommel gegen Rotation in Seilabwicklungsrichtung beim Absturz einer durch das Seil gesicherten Person, gekennzeichnet durch einen Seilantriebsmechanismus, um das Seil von der Trommel abzuwickeln und von dem Gerät nach unten zu bewegen, wobei der Antriebsmechanismus einen Antriebsmotor, ein Seilantriebsrad und einen Freilauf aufweist, und das Antriebsrad vom Motor über den Freilauf in einer Drehrichtung zum Abwickeln und nach unten Bewegen des Seiles anzutreiben ist.

Mit dem erfindungsgemässen Gerät kann per Knopfdruck der Anschlusshaken abgesenkt werden.

Um die Antriebskraftübertragung von dem Antriebsrad auf das Seil zu verbessern, hat der Seilantriebsmechanismus vorzugsweise ein Anpressrad und das Seil ist durch einen Spalt zwischen dem Antriebsrad und dem Anpressrad hindurchgeführt und ist in dem Spalt in reibungsschlüssiger Berührung mit beiden Rädern. Vorzugsweise ist der Anpressdruck des Anpressrades einstellbar. Das Antriebsrad kann an einem schwenkbaren Hebel drehbar gelagert sein, und der Hebel durch Federkraft vorgespannt sein, um das Anpressrad an das Seil anzudrücken.

Gemäss einem vorteilhaften Ausführungsbeispiel ist der Motor mit einer Einrichtung versehen zum Umschalten der Motordrehrichtung zwischen der einen Drehrichtung und einer entgegengesetzten Drehrichtung und zum Einstellen einer vorbestimmten Motordrehzahl mindestens in der entgegengesetzten Drehrichtung, um die Aufwickelgeschwindigkeit des Seiles durch die eingestellte Motordrehzahl in der entgegengesetzten Motordrehrichtung zu begrenzen. Vorzugsweise ist der Motor ein Drehstrommotor mit einem Steuerkreis zum Umschalten der Motordrehrichtung und zum Einstellen einer vorbestimmten Motordrehzahl in beiden Drehrichtungen. Durch die eingestellte Motordrehzahl im Rückwärtslaufbetrieb (entgegengesetzte Drehrichtung) wird das Hochschnellen des Seiles verhindert oder begrenzt und das Seil nur so schnell hochgefahren wie es der eingestellten Motordrehzahl entspricht. Vorzugsweise ist der Motor ein Dreiphasen-Asynchrondrehstrommotor, dessen Drehzahl in beiden Drehrichtungen über einen Frequenzumrichter einstellbar ist.

Um zu verhindern, dass das Seilende beim Aufwickeln nach oben aus dem Spalt zwischen dem Antriebsrad und dem Anpressrad herausgezogen wird ist vorzugsweise ein Anschlag unterhalb des Antriebsrades angeordnet und am Seil ist ein Abstandhalter befestigt, zur Anlage an dem Anschlag wenn das Seil eine obere Endlage erreicht. Der Anschlag kann gleichzeitig als Endschalterbetätiger dienen.

Der Motor kann über Funk oder über eine Stromschiene gesteuert werden.

Im Folgenden wird die Erfindung ausführlicher beschrieben in Bezug auf die zugehörigen Zeichnungen, es zeigen:
Figur 1 eine perspektivische Darstellung des erfindungsgemässen Absturzsicherungsgerätes mit Seilantriebsmechanismus.
Figur 2 eine Vorderansicht des Gerätes nach Figur 1 mit geöffnetem Gehäuse des Antriebsmechanismus zur Darstellung der inneren Bauteile derselben.
Figuren 3A, 3B, 3C und 3D schematische Darstellungen des Freilaufs zur Erklärung der Betriebsweise des Gerätes.
Figur 4 eine schematische Darstellung eines Hülsenfreilaufs, und
Figur 5 das Blockschaltbild der elektronischen Steuerung des Antriebsmotors.

Wie in den Figuren 1 und 2 dargestellt, besitzt das Absturzsicherungsgerät 100 ein Gehäuse 110, 120, in welchem eine Seiltrommel (nicht dargestellt) drehbar gelagert ist, zum Auf- und Abwickeln eines Sicherungsseiles 105. Das Sicherungsseil 105 ragt durch eine Seilöffnung (nicht dargestellt) am unteren Ende des Gehäuses 110, 120 hinaus.

In dem Gehäuse 110, 120 ist eine Trommel (nicht dargestellt) drehbar gelagert. Wenn eine Person, die sich an das Sicherungsseil 105 anschliessen will, das Seil nach unten zieht und von der Trommel abwickelt, wird eine Rückholfeder (nicht dargestellt) gespannt, die das Sicherungsseil später, wenn die Person sich von dem Seil löst und dieses freigibt, wieder nach oben zieht und auf die Trommel aufwickelt. Das Absturzsicherungsgerät 100 besitzt auch einen Sperrmechanismus (nicht dargestellt), der eine Rotation der Trommel zum Abwickeln des Seiles zulässt, wenn das Seil mit geringer Geschwindigkeit langsam nach unten gezogen wird, aber eine Rotation im Sinne des Abwickelns des Sicherungsseiles 105 blockiert, wenn das Seil mit hoher Geschwindigkeit nach unten gezogen wird, wie beim Absturz einer am Sicherungsseil 105 angeschlossenen Person. Oben am Gehäuse 110, 120 befindet sich ein Aufhänger 115.

Ein Absturzsicherungsgerät mit diesen Merkmalen ist im Stand der Technik bekannt aus den eingangs genannten Druckschriften und wird deshalb hier nicht ausführlicher beschrieben.

Unter dem Trommelgehäuse 110, 120 ist ein Seilantriebsmechanismus gemäss der Erfindung befestigt. Der Seilantriebsmechanismus hat ein Gehäuse 170, 180, das am Trommelgehäuse 110, 120 über einen Zwischenrahmen oder eine Zwischenplatte 130 befestigt sein kann. Der Seilantriebsmechanismus hat ein Antriebsrad 210 und ein Gegendruck- oder Anpressrad 220, die in einem Gehäuse 180, 170 gelagert sind. Das Sicherungsseil 105 erstreckt sich von dem Trommelgehäuse 110, 120 senkrecht nach unten durch das Gehäuse 170, 180 und ist durch den Spalt zwischen dem Antriebsrad 210 und dem Gegendruckrad 220 hindurchgeführt und ist in dem Spalt in Reib- oder Friktionsberührung mit den Rädern 210, 220 zur Antriebskraftübertragung. Das Sicherungsseil 105 erstreckt sich unter den Rädern 210, 220 durch einen Führungsring 260, der an der Unterseite des Gehäuses 170, 180 befestigt ist. Am freien Ende des Seiles 105 ist ein Haken 290 befestigt. Über dem Haken 290 befindet sich ein Abstandhalter 270, der sich auf dem Haken 290 abstützt.

In der oberen Endlage ist der Abstandhalter 270 in dem Führungsring 260 aufgenommen und liegt mit seinem oberen Ende an einem Anschlag 280 an, durch den das Seil hindurchgeführt ist, und der sich in dem Gehäuse zwischen dem Führungsring 260 und dem Räderpaar 210, 220 befindet. Auf diese Weise wird verhindert, dass beim Aufwickeln des Seiles 105 dieses nach oben aus dem Spalt zwischen den Rädern 210 und 220 herausgezogen werden kann. Vorzugsweise ist der Anschlag 280 gleichzeitig eine Endschalterbetätigung und besteht aus einem an seinem rechten Ende drehbar gelagerten Hebel, der einen Endschalter 190 betätigt, wenn der Abstandhalter 270 mit dem Anschlag 280 in Berührung kommt.

In dem Gehäuse 170, 180 befindet sich auch ein weiterer Hebel oder eine schwenkbar gelagerte L-förmige Wippe 230, an der das Gegendruckrad 220 drehbar gelagert ist. Eine Druckfeder 240 drückt das Gegendruckrad 220 gegen das Antriebsrad 210 zum Einklemmen oder Einspannen des Sicherungsseiles 105 zwischen diesen beiden Rädern. Ein Anpressdruckeinstellmechanismus 250 ist am freien Ende der Feder 240 vorgesehen und besteht aus einer Einstellschraube mit Schraubenmutter, wobei die Schraube durch eine Öffnung in einem Winkelstück hindurchragt, das am Gehäuse 170, 180 befestigt ist. Das Gegendruckrad 220 hat vorzugsweise einen Gummi oder Kunststoffkörper.

Das Antriebsrad 210 ist durch einen Motor 140 anzutreiben, der in Figur 1 dargestellt ist und auf der Rückseite des Gehäuses 170, 180 angeflanscht ist. Auf der vorderen Seite des Gehäuses 170, 180 befindet sich eine Klemmkiste 160 an der ein Funkempfänger 150 zur Steuerung des Motors befestigt ist. Die Funksteuerung ist nicht erfindungswesentlich sondern der Motor kann auch über eine Stromschiene gesteuert werden.

Gemäss der Erfindung wird das motorgetriebene Antriebsrad 210 über einem Freilauf 200 angetrieben, der die Antriebskraft zum langsamen Abwickeln des Seiles 105 vom Antriebsmotor 140 auf das Antriebsrad überträgt.

Im Folgenden wird Bezug genommen auf die Figuren 3A, 3B, 3C und 3D zur Erklärung des Funktionsprinzips des Freilaufs 200. Diese Figuren zeigen nicht die tatsächliche Konstruktion eines Freilaufes sondern dienen nur zur Erläuterung des Freilauf-Prinzipes. Gemäss diesen Figuren besitzt der Freilauf 200 eine mittlere Welle 201, die mit den Läufer des Motors 140 verbunden ist, oder die Motorwelle selbst ist. Auf der Welle 201 ist ein Aussenring 202 drehbar gelagert. Die Welle 201 hat zwei diametral gegenüberliegende, radial nach aussen vorstehende Mitnehmer 203, die mit diametral gegenüberliegenden, nach innen ragenden Vorsprüngen 204 des Aussenringes 202 zusammenwirken. Die Figur 3A zeigt den Freilauf 200 beim langsamen Abwickeln oder nach unten Bewegen des Seiles. Dabei treibt der Motor 140 die mittlere Welle 201 im Uhrzeigersinn an. Die radialen Mitnehmer 203 der Welle 201 erfassen die radialen Flächen der Vorsprünge 204 des Aussenringes 202 und nehmen den Aussenring 202 im Uhrzeigersinn mit. Wenn das Seil ausreichend abgewickelt ist kann eine Person sich am Sicherungsseil 105 anschliessen.

Die Figur 3B zeigt den Freilauf 200 im Falle des Absturzes einer gesicherten Person. In diesem Falle wird der Aussenring 202 plötzlich vom Seil 105 mit hoher Geschwindigkeit im Uhrzeigersinn angetrieben. Die innere Welle 201 steht jetzt still (Motor dreht nicht) und die Vorsprünge 204 des Aussenringes 202 bewegen sich über die Mitnehmer 203 der inneren Welle 201 hinweg. Die Sperrvorrichtung in dem Trommelgehäuse 110, 120 spricht an und verhindert das weitere Abwickeln des Seiles, d.h. den Absturz der gesicherten Person.

Die Figur 3C zeigt den Freilauf 200 bei stillstehendem Aussenring 202 und Rotation des Motors 140 (der Welle 201) im Gegenuhrzeigersinn, d.h. das untere Ende des Seiles 105 ist an einer zu sichernden Person angeschlossen und kann sich nicht nach oben bewegen, die innere Welle 201 dreht frei im Gegenuhrzeigersinn, ohne Antrieb des Aussenringes 202, die Mitnehmer 203 gleiten über die Tangentialflächen der Vorsprünge 204 hinweg.

Figur 3D zeigt den Freilauf 200 bei freigegebenem unteren Ende des Sicherungsseiles 105. Der Aussenring 202 wird nun durch das Sicherungsseil 105 im Gegenuhrzeigersinn angetrieben, das durch die gespannte Rückholfeder (nicht dargestellt) hochgezogen und aufgewickelt wird. Der Aussenring 202 hat nun die Tendenz die innere Welle 201 im Gegenuhrzeigersinn über den Freilauf 200 mitzunehmen durch Anlage der radialen Flächen der Vorsprünge 204 des Aussenringes 202 an den radialen Mitnehmern 203 der inneren Welle 201. Da jedoch die Federkraft der Rückholfeder des Höhensicherungsgerätes kleiner ist als die vom Motor 140 aufgebrachte Kraft am Antriebsrad 210, passt sich die Steiggeschwindigkeit des Seiles 105 an die Drehgeschwindigkeit des Antriebsrades 210 an.

Wie schon erwähnt zeigen die Figuren 3A, 3B, 3C, 3D nur das Prinzip eines Freilaufs und nicht die tatsächliche Konstruktion des Freilaufs. Freiläufe sind im Stand der Technik allgemein bekannt, siehe z.B. DE 200 09 895 U1, DE 42 16 055 C2, DE 42 10 560 C2, DE 196 44 045 C2, DE 44 42 404 C2 und DE 196 14 512 C2. Ein solcher Freilauf besteht, wie in Figur 4 dargestellt, aus einer Hülse 200a, die auf ihrer Innenfläche axiale Ausnehmungen 200b mit Klemmflächen aufweist. Klemmkörper 200c, wie z.B. Rollen oder Nadeln, sind in einem Käfig 200e geführt und befinden sich in den Ausnehmungen 200b. Der Käfig 200e hat Federelemente 200d (schematisch als Schraubenfedern dargestellt) zum Anpressen der Klemmkörper 200c an die Klemmflächen und auch an die Welle 201. Eine Vielzahl von Ausnehmungen 200b (mit Klemmflächen), Klemmkörpern 200c und Anpressfedern 200d ist natürlich über den Innenumfang der Freilaufhülse 200a bzw. des Käfigs 200e verteilt angeordnet. Der Freilauf 200 kann ein Bauteil des Antriebsrades 210 sein und das Antriebsrad 210 über den Freilauf 200 oder die Freilaufhülse auf der Welle 201 gelagert sein. Hierzu befinden sich Gleit- oder Wälzlager auf beiden Seiten der Klemmkörper. Das Antriebsrad 210 hat einen Gummi- oder Kunststoffkörper oder Aussenring, der auf dem Freilauf 200 angeordnet ist.

Gemäss dem bevorzugten Ausführungsbeispiel soll verhindert werden, dass das Seil mit maximaler Geschwindigkeit durch die Rückholfeder aufgewickelt wird wenn die gesicherte Person das Sicherungsseil 105 freigegeben hat, da sonst das Seil 105 nicht richtig auf die Seiltrommel (nicht dargestellt) aufgewickelt wird und der Abstandhalter 270 ungebremst in Endstellung fahren würde, und die Rückholfeder (nicht dargestellt) beschädigt werden könnte.

Vorzugsweise wird dies erreicht durch Verwendung eines Asynchrondrehstrommotors 140 dessen Drehzahl in beiden Drehrichtungen einstellbar ist. Die Umkehr der Drehrichtung erfolgt durch einen Frequenzumrichter. Ein solcher Motor mit Umrichter und Drehzahlregelung ist im Stand der Technik allgemein bekannt und kann von der Firma Lenze (Motortyp MDERRAXX 071-12) bezogen werden. Im Vorwärtslaufbetrieb wird das Seil 105 nach unten bewegt entsprechend der eingestellten Motordrehzahl. Im Rückwärtslaufbetrieb verhindert der mit eingestellter Drehzahl laufende Motor, dass das Seil 105 durch die Rückholfeder zu schnell hochgezogen wird und hart an dem Endanschlag anschlägt. Die Aufwickelgeschwindigkeit des Seiles im Rückwärtslaufbetrieb des Motors 140 ist also begrenzt durch die vorgegebene Geschwindigkeit des Motors 140.

Figur 5 das zeigt ein Blockschaltbild der elektrischen Steuerung des erfindungsgemäßen Absturzsicherungsgerätes mit Seilantriebsmechanismus. Es besteht aus den Stromschienen / Einspeisekabel 10 oder der alternativen Ansteuerung über eine Funkfernsteuerung 20, aus dem Hubendschalter 30 (190 in Figur 2), der Relaisschaltlogik 10, einem Einphasen Frequenzumrichter 50, und einem Asynchrondrehstrommotor (40 in Figur 1).

Die Stromschienen / Einspeisekabel 10 bilden die elektrische Schnittstelle zur Leistungseinspeisung sowie der Steuerung der Absturzsicherung. Als Hauptstrom wird ein 1 Phasennetz mit 230 VAC und Schutzleiter eingespeist (L1 + N + PE).

Zum Senken des Sicherungsseils 105 wird ein Steuersignal an die Relaislogik 40 übertragen. Dieses kann über die Stromschienen / Einspeisekabel 10 erfolgen. Alternativ kann dieses über eine Funkfernsteuerung 20 übermittelt werden. Die Steuerung 20 ist eine handelsübliche Funkfernsteuerung nach dem Stand der Technik.

Als Rückmeldung wird ein Steuersignal übertragen, wenn der Endschalter 30 (190 in Figur 2) in der oberen Stellung betätigt ist. Dieses wird in die Stromschiene / Einspeisekabel 10 übertragen und steht zur weiteren Verarbeitung in einer übergeordneten Steuerung zur Verfügung.

Die Relaissteuerung 40 besteht aus zwei handelsüblichen Relais. Ein Relais ist für die Übermittlung des Steuersignals "Senken", das andere für die Übermittlung des Steuersignals "Heben" an den Frequenzumrichter 50 zuständig. Der Frequenzumrichter ist eine Einrichtung oder ein Steuerkreis zum Umschalten zwischen Rechts- oder Linkslauf und zum Einstellen einer gewünschten Drehzahl in beiden Laufrichtungen. Eingangsignale der Relaissteuerung 40 sind das Signal "nicht oben" des Hubenschalters 30, sowie das Steuersignal "Senken" von 10 bzw 20. Tabelle 1 zeigt die Zustände der Relaissteuerung.

**Tabelle 1: Logik der Relaisteuerung**

| X = Zustand trifft zu | | | | |
|---|---|---|---|---|
| **Endschalter** | | **Steuersignal** | **Digitaler Eingang Umrichter** | |
| **Oben** | **nicht oben** | **Senken** | **Heben** | **Senken** |
| **x** | | | | |
| **x** | **x** | **x** | **x** | **x** |
| | **x** | **x** | | **x** |
| | **x** | | **x** | |
| | **x** | **x und Stromgrenze** | | **x / wird nicht ausgeführt** |

In 50 ist ein handelsüblicher Einphasenfrequenzumrichter dargestellt. Als Energieeinspeisung wird von den Stromschienen / Einspeiskabel 10, die Energie übermittelt. Intern wird die Wechselspannung über einen Gleichrichter in eine Gleichspannung umgewandelt, welche den Gleichstromzwischenkreis speist. Aus dem Gleichstromzwischenkreis wird ein variables Dreiphasen Drehfeld erzeugt. Das Drehfeld ist abhängig von Steuerbefehl Heben bzw. Senken ein Rechts- bzw. ein Linksdrehfeld. Die Frequenz und die Spannung sind abhängig von der vorgewählten Geschwindigkeit. Die Geschwindigkeitsvorwahl wird in dem Frequenzumricher eingestellt. An den digitalen Eingängen liegt abhängig von der Ansteuerung der Relaissteuerung 40, das Steuersignal Heben bzw. Senken an. Den Steuersignalen können unterschiedliche Werte zugeordnet werden. Um den mechanischen Verschleiß bei ganz abgewickeltem Seil zu minimieren, wird anhand der Strombegrenzung das mechanisch wirkende Antriebsmoment begrenzt. Wird der Grenzwert der eingestellten Stromgrenze überschritten, wird trotz anstehendem Senksteuerbefehl kein Senkdrehfeld vom Frequenzumrichter ausgegeben.

Der Asynchrondrehstrommotor 60 ist ein Handelsüblicher Dreiphasen Drehstrommotor mit Temperaturüberwachungssensor. Der Temperaturüberwachungssensor wird in dem Frequenzumrichter 50 überwacht und schaltet im Fehlerfall den Antrieb ab.

## Patentansprüche

1. Antriebsmechanismus für das Sicherungsseil (105) eines Absturzsicherungsgerätes (100), wobei das Absturzsicherungsgerät eine Trommel, auf die das Sicherungsseil aufzuwickeln ist, eine Rückholfeder, die beim Abwickeln des Sicherungsseiles von der Trommel zu spannen ist, und eine Sperrvorrichtung zum Blockieren der Trommel gegen Rotation in Sicherungsseilabwicklungsrichtung beim Absturz einer durch das Sicherungsseil gesicherten Person aufweist, wobei der Antriebsmechanismus einen Antriebsmotor (140) und ein Sicherungsseilantriebsrad aufweist,
**dadurch gekennzeichnet,**
**dass** der Antriebsmechanismus einen Freilauf (200) aufweist, wobei das Sicherungsseilantriebsrad in einer Drehrichtung vom Motor über den Freilauf anzutreiben ist, um das Sicherungsseil in einer Richtung vorzutreiben, die der Abwickelrichtung des Sicherungsseiles von der Trommel entspricht.

2. Antriebsmechanismus für das Sicherungsseil (105) eines Absturzsicherungsgerätes (100) nach Anspruch 1, **dadurch gekennzeichnet, dass** der Antriebsmechanismus des weiteren ein Anpressrad (220) aufweist, und das Sicherungsseil durch einen Spalt zwischen dem Seilantriebsrad und dem Anpressrad hindurchgeführt und in dem Spalt in reibungsschlüssiger Berührung mit den Rädern (210, 220) ist.

3. Antriebsmechanismus für das Sicherungsseil eines Absturzsicherungsgerätes nach Anspruch 2, **dadurch gekennzeichnet, dass** das Anpressrad mittels Federdruck angepresst ist, wobei der Federdruck vorzugsweise einstellbar ist.

4. Antriebsmechanismus für das Sicherungsseil eines Absturzsicherungsgerätes nach Anspruch 2 oder 3, **dadurch gekennzeichnet, dass** das Anpressrad an einem schwenkbaren Hebel drehbar gelagert ist, und der Hebel durch Federkraft vorgespannt ist, um das Anpressrad an das Sicherungsseil anzupressen.

5. Antriebsmechanismus für das Sicherungsseil eines Absturzsicherungsgerätes nach Anspruch 1, **dadurch gekennzeichnet, dass** der Motor mit einer Einrichtung versehen ist zum Umschalten der Motordrehzahl zwischen der einen Drehrichtung und einer entgegengesetzten Drehrichtung und zum Einstellen einer vorbestimmten Motordrehzahl mindestens in der entgegengesetzten Drehrichtung, um die Bewegungsgeschwindigkeit des Sicherungsseiles in der entgegengesetzten Richtung durch die eingestellte Motordrehzahl zu begrenzen.

6. Antriebsmechanismus für das Sicherungsseil eines Absturzsicherungsgerätes nach Anspruch 5, **dadurch gekennzeichnet, dass** der Motor ein Drehstrommotor ist mit einem Steuerkreis zum Umschalten der Motordrehrichtung und zum Einstellen einer vorbestimmten Motordrehzahl in beiden Drehrichtungen.

7. Antriebsmechanismus für das Sicherungsseil eines Absturzsicherungsgerätes nach Anspruch 6, **gekennzeichnet durch** einen Frequenzumrichter (50) zum Einstellen der Motordrehzahl in beiden Drehrichtungen.

8. Antriebsmechanismus für das Sicherungsseil eines Absturzsicherungsgerätes nach einem der Ansprüche 1 bis 7, **dadurch gekennzeichnet, dass** ein Anschlag (280) unterhalb des Seilantriebsrades angeordnet ist, und am Sicherungsseil ein Abstandhalter befestigt ist, zur Anlage an dem Anschlag wenn das Sicherungsseilende eine Endlage erreicht.

9. Antriebsmechanismus für das Sicherungsseil eines Absturzsicherungsgerätes nach Anspruch 8, **dadurch gekennzeichnet, dass** der Anschlag ein Endschalterbetätiger ist.

10. Antriebsmechanismus für das Sicherungsseil eines Absturzsicherungsgerätes nach einem der Ansprüche 1 bis 9, **dadurch gekennzeichnet, dass** der Motor über Funk oder über eine Stromschiene steuerbar ist.

11. Antriebsmechanismus für das Sicherungsseil eines Absturzsicherungsgerätes nach einem der Ansprüche 1 bis 10, **dadurch gekennzeichnet**, das der Freilauf ein Bauteil des Seilantriebsrades ist und das Seilantriebsrad über den Freilauf auf der Motorwelle oder einer vom Motor getriebenen Welle gelagert ist.

12. Antriebsmechanismus für das Sicherungsseil eines Absturzsicherungsgerätes nach Anspruch 1 oder 11, **dadurch gekennzeichnet, dass** das Seilantriebsrad einen Gummi- oder Kunststoffkörper hat, der auf dem Freilauf angebracht ist.

13. Antriebsmechanismus für das Sicherungsseil eines Absturzsicherungsgerätes nach Anspruch 2, **dadurch gekennzeichnet, dass** das Anpressrad einen Gummi- oder Kunststoffkörper besitzt.

14. Antriebsmechanismus für das Sicherungsseil eines Absturzsicherungsgerätes nach einem der Ansprüche 1 bis 13, **dadurch gekennzeichnet, dass** der Antriebsmechanismus ein Gehäuse (110, 120) aufweist, das an einem Absturz-sicherungsgerät unter demselben zu befestigen ist, dass das Sicherungsseil durch das Gehäuse hindurchgeführt ist und das Seilantriebsrad sowie auch der Freilauf sich in dem Gehäuse befinden.

15. Antriebsmechanismus für das Sicherungsseil eines Absturzsicherungsgerätes nach Anspruch 24, **dadurch gekennzeichnet, dass** an einem Gehäuse des Antriebsmechanismus ein Führungsring (260) für den Abstandhalter vorgesehen ist.

16. Absturzsicherungsgerät (100) mit einem auf eine Trommel aufgewickelten Sicherungsseil (105), einer Rückholfeder, die beim Abwickeln des Sicherungsseiles von der Trommel zu spannen ist, und einer Sperrvorrichtung zum Blockieren der Trommel gegen Rotation in Sicherungsseilabwicklungsrichtung beim Absturz einer durch das Sicherungsseil (105) gesicherten Person, **gekennzeichnet durch** einen Antriebsmechanismus für das Sicherungsseil (105) nach einem der Ansprüche 1 bis 15.

## Claims

1. A drive mechanism for the securing cable (105) of an anti-fall securing unit (100), wherein the anti-fall securing unit has a drum onto which the securing cable is to be wound, a restoring spring which is to be stressed when the securing cable is unwound from the drum and a locking device for blocking the drum against rotation in the securing cable unwinding direction in the case of a fall by a person secured by the securing cable, wherein the drive mechanism has a drive motor (140) and a securing cable drive wheel,
**characterised in that**
the drive mechanism has a freewheel (200), wherein the securing cable drive wheel is to be moved in a rotational direction by the motor via the freewheel in order to advance the securing cable in a direction corresponding to the unwinding direction of the securing cable from the drum.

2. The drive mechanism for the securing cable (105) of an anti-fall securing unit (100) according to claim 1, **characterised in that** the drive mechanism further comprises a pressing wheel (220), and the securing cable is fed through a gap between the cable drive wheel and the pressing wheel and is in the gap in frictional contact with the wheels (210,220).

3. The drive mechanism for the securing cable of an anti-fall securing unit according to claim 2, **characterised in that** the pressing wheel is pressed by means of spring pressure, wherein the spring pressure is preferably adjustable.

4. The drive mechanism for the securing cable of an anti-fall securing unit according to claim 2 or 3, **characterised in that** the pressing wheel is rotatably mounted on a pivotable lever, and the lever is prestressed by means of spring force in order to press the pressing wheel against the securing cable.

5. The drive mechanism for the securing cable of an anti-fall securing unit according to claim 1, **characterised in that** the motor is provided with a device for switching the motor speed between the one rotational direction and an opposite rotational direction and for setting a predefined motor speed at least in the opposite rotational direction in order to limit the movement speed of the securing cable in the opposite direction by means of the set motor speed.

6. The drive mechanism for the securing cable of an anti-fall securing unit according to claim 5, **characterised in that** the motor is a three-phase motor with a control circuit for switching the rotational direction of the motor and for setting a predefined motor speed in both rotational directions.

7. The drive mechanism for the securing cable of an anti-fall securing unit according to claim 6, **characterised by** a frequency converter (50) for setting the motor speed in both rotational directions.

8. The drive mechanism for the securing cable of an anti-fall securing unit according to one of claims 1 to 7, **characterised in that** a stopper (280) is arranged beneath the cable drive wheel, and a spacer is attached to the securing cable for abutting the stopper if the end of the securing cable reaches an end position.

9. The drive mechanism for a securing cable of an anti-fall securing unit according to claim 8, **characterised in that** the stopper is a limit switch actuator.

10. The drive mechanism for the securing cable of an anti-fall securing unit according to one of claims 1 to 9, **characterised in that** the motor can be controlled by means of radio communication or by means of a bus bar.

11. The drive mechanism for the securing cable of an anti-fall securing unit according to one of claims 1 to 10, **characterised in that** the freewheel is a component of the cable drive wheel and the cable drive wheel is mounted above the freewheel on the motor shaft or on a shaft driven by the motor.

12. The drive mechanism for the securing cable of an anti-fall securing unit according to claim 1 or 11, **characterised in that** the cable drive wheel has a rubber or plastic body, which is mounted on the freewheel.

13. The drive mechanism for the securing cable of an anti-fall securing unit according to claim 2, **characterised in that** the pressing wheel has a rubber or plastic body.

14. The drive mechanism for the securing cable of an anti-fall securing unit according to one of claims 1 to 13, **characterised in that** the drive mechanism has a housing (110, 120), which is to be attached to an anti-fall securing unit under same, that the securing cable is guided through the housing, and the cable drive wheel and freewheel are disposed within the housing.

15. The drive mechanism for the securing cable of an anti-fall securing unit according to claim 24, **characterised in that** a guide ring (260) for the spacer is provided on a housing of the drive mechanism.

16. An anti-fall securing unit (100) comprising a securing cable (105) wound onto a drum, a restoring spring which is to be stressed when the securing cable is unwound from the drum and a locking device for blocking the drum against rotation in the securing cable unwinding direction in the case of a fall by a person secured by the securing cable (105), **characterised by** a drive mechanism for the securing cable (105) according to one of claims 1 to 15.

## Revendications

1. Mécanisme d'entraînement pour le câble de sécurité (105) d'un dispositif de sécurité contre les risques de chute (100), le dispositif de sécurité contre les risques de chute présentant un tambour, sur lequel le câble de sécurité doit être enroulé, un ressort de rappel, qui doit être tendu lorsque le câble de sécurité est déroulé du tambour et un dispositif de blocage pour bloquer le tambour contre toute rotation dans la direction de déroulement du câble de sécurité en cas de chute d'une personne assurée par le câble de sécurité, le mécanisme d'entraînement présentant un moteur d'entraînement (140) et une roue d'entraînement de câble de sécurité,
**caractérisé en ce que**
le mécanisme d'entraînement présente une roue libre (200), dans lequel la roue d'entraînement de câble de sécurité doit être entraînée dans une direction de rotation par le moteur via la roue libre, afin d'entraîner le câble de sécurité dans une direction, qui correspond à la direction de déroulement du câble de sécurité depuis le tambour.

2. Mécanisme d'entraînement pour le câble de sécurité (105) d'un dispositif de sécurité contre les risques de chute (100) selon la revendication 1, **caractérisé en ce que** le mécanisme d'entraînement présente en outre une roue de pression (220) et le câble de sécurité est passé par le biais d'une fente entre la roue d'entraînement de câble et la roue de pression et, dans la fente, en contact de frottement avec les roues (210, 220).

3. Mécanisme d'entraînement pour le câble de sécurité d'un dispositif de sécurité contre les risques de chute selon la revendication 2, **caractérisé en ce que** la roue de pression est pressée au moyen d'une pression de ressort, la pression de ressort étant de préférence réglable.

4. Mécanisme d'entraînement pour le câble de sécurité d'un dispositif de sécurité contre les risques de chute selon la revendication 2 ou 3, **caractérisé en ce que** la roue de pression est disposée de manière rotative sur un levier pivotant et le levier est précontraint par le biais de la force de ressort, afin d'appuyer la roue de pression sur le câble de sécurité.

5. Mécanisme d'entraînement pour le câble de sécurité d'un dispositif de sécurité contre les risques de chute selon la revendication 1, **caractérisé en ce que** le moteur comprend un appareil pour commuter le régime moteur entre la première direction de rotation et une direction de rotation inversée et pour régler un régime moteur prédéfini au moins dans la direction de rotation inversée, afin de limiter la vitesse de mouvement du câble de sécurité dans la direction inversée par le biais du régime moteur réglé.

6. Mécanisme d'entraînement pour le câble de sécurité d'un dispositif de sécurité contre les risques de chute selon la revendication 5, **caractérisé en ce que** le moteur est un moteur triphasé comprenant un circuit de commande pour commuter la direction de rotation du moteur et pour régler un régime moteur prédéfini dans les deux directions de rotation.

7. Mécanisme d'entraînement pour le câble de sécurité d'un dispositif de sécurité contre les risques de chute selon la revendication 6, **caractérisé par** un convertisseur de fréquence (50) destiné à régler le régime moteur dans les deux directions de rotation.

8. Mécanisme d'entraînement pour le câble de sécurité d'un dispositif de sécurité contre les risques de chute selon l'une des revendications 1 à 7, **caractérisé en ce qu'**une butée (280) est disposée sous la roue d'entraînement de câble et un écarteur est fixé sur le câble de sécurité, pour prendre appui sur la butée lorsque l'extrémité du câble de sécurité atteint une fin de course.

9. Mécanisme d'entraînement pour le câble de sécurité d'un dispositif de sécurité contre les risques de chute selon la revendication 8, **caractérisé en ce que** la butée est un actionneur d'interrupteur de fin de course.

10. Mécanisme d'entraînement pour le câble de sécurité d'un dispositif de sécurité contre les risques de chute selon l'une des revendications 1 à 9, **caractérisé en ce que** le moteur peut être commandé par radio ou par un rail conducteur.

11. Mécanisme d'entraînement pour le câble de sécurité d'un dispositif de sécurité contre les risques de chute selon l'une des revendications 1 à 10, **caractérisé en ce que** la roue libre est un composant de la roue d'entraînement de câble et la roue d'entraînement de câble est disposée par le biais de la roue libre sur l'arbre moteur ou un arbre mené par le moteur.

12. Mécanisme d'entraînement pour le câble de sécurité d'un dispositif de sécurité contre les risques de chute selon la revendication 1 ou 11, **caractérisé en ce que** la roue d'entraînement de câble présente un corps en plastique ou en caoutchouc appliqué sur la roue libre.

13. Mécanisme d'entraînement pour le câble de sécurité d'un dispositif de sécurité contre les risques de chute selon la revendication 2, **caractérisé en ce que** la roue de pression possède un corps en plastique ou en caoutchouc.

14. Mécanisme d'entraînement pour le câble de sécurité d'un dispositif de sécurité contre les risques de chute selon l'une des revendications 1 à 13, **caractérisé en ce que** le mécanisme d'entraînement présente un boîtier (110, 120) qui doit être fixé sur un dispositif de sécurité contre les risques de chute sous celui-ci, **en ce que** le câble de sécurité est passé à travers le boîtier et la roue d'entraînement de câble ainsi que la roue libre se trouvent dans le boîtier.

15. Mécanisme d'entraînement pour le câble de sécurité d'un dispositif de sécurité contre les risques de chute selon la revendication 24, **caractérisé en ce qu'**une bague de guidage (260) pour l'écarteur est disposée sur un boîtier du mécanisme d'entraînement.

16. Dispositif de sécurité contre les risques de chute (100) comprenant un câble de sécurité (105) enroulé sur un tambour, un ressort de rappel qui doit être tendu lorsque le câble de sécurité est déroulé du tambour et un dispositif de blocage pour bloquer le tambour contre toute rotation dans la direction de déroulement du câble de sécurité lors d'une chute d'une personne assurée par le câble de sécurité (105), **caractérisé par** un mécanisme d'entraînement pour le câble de sécurité (105) selon l'une des revendications 1 à 15.
